# FASCICULE DE BREVET EUROPEEN

(11) **EP 0 672 566 B1**
(45) Date de publication et mention de la délivrance du brevet: **21.08.1996**
(21) Numéro de dépôt: 95470011.8
(22) Date de dépôt: 15.03.1995
(51) Int. Cl.: B61D 3/18, B61D 3/12, B61D 3/20

(54) **Procédé et système de chargement et déchargement de wagons pour le transport de véhicules routiers et wagons adaptés**
Verfahren und System zum Be- und Entladen von Waggons für den Transport von Strassenfahrzeugen sowie Ladewaggon hierfür
Method and system for loading and unloading of wagons for the transport of road vehicles and rail car therefore

(30) Priorité: 16.03.1994 FR 9403246
(43) Date de publication de la demande: 20.09.1995
(73) Titulaire: Lange, Sébastien, F-54000 Nancy (FR)
(72) Inventeur: Lange, Sébastien, F-54000 Nancy (FR)
(74) Mandataire: Schmit, Christian Norbert Marie

(56) Documents cités:
- WO-A-91/07301
- DE-A- 3 234 374
- DE-A- 4 213 947
- DE-A- 4 240 785
- GB-A- 2 179 311
- US-A- 1 406 287
- US-A- 2 920 580

## Description

La présente invention se situe dans le domaine du transport de marchandises par voie ferrée, et plus particulièrement du transport sur rails de véhicules routiers, tels que camions, remorques ou semi-remorques.

L'idée du transport d'ensembles routiers par voie ferrée est connue depuis déjà longtemps, visant à réduire le trafic routier et à augmenter la vitesse de transport, avec, comme conséquences attendues : la réduction des pollutions, l'accroissement de la sécurité, etc... La mise en oeuvre de ce système de transport s'est cependant heurtée jusqu'à maintenant, à de nombreux problèmes relatifs notamment au gabarit des voies ferrées. En effet, dans de nombreux pays, les gabarits normaux des voies ferrées sont tels qu'ils n'autorisent pas le transport de camions sur des wagons dont le plancher se trouve au-dessus des roues, la hauteur cumulée du wagon et du camion ou de sa remorque dépassant largement le dit gabarit.

Par ailleurs, se pose le problème du chargement et du déchargement des camions sur les wagons.

Une solution actuellement utilisée est de réduire le diamètre des roues des wagons, de manière à pouvoir abaisser le niveau du plancher. Dans ce système, les wagons sont conçus de manière à ce que les camions puissent passer de l'un à l'autre en roulant sur leurs planchers, lors du chargement ou du déchargement. Ce système présente plusieurs inconvénients qui nuisent à sa rentabilité. En premier lieu, les camions sont chargés et déchargés en file, en roulant l'un derrière l'autre sur les wagons, ce qui entraîne un temps de chargement et déchargement relativement long dès lors que le nombre de camions devient important, et il est exclu de charger ou décharger un camion situé en milieu de rame sans déplacer tous les autres. Par ailleurs, la réduction du diamètre des roues qui passe d'environ 920 mm pour des wagons classiques, à seulement 360 mm pour ces wagons spéciaux, pose de nombreux problèmes. Étant petites, ces roues tournent très vite, ce qui limite la vitesse à cause des échauffements ; de plus, elles s'usent rapidement. Il est donc nécessaire de les remplacer fréquemment, et le coût d'exploitation de ce système est très élevé. De plus, malgré l'abaissement du plancher, la hauteur des camions ou remorques transportables ainsi est limitée.

Une autre solution est d'utiliser des wagons de type classique à plancher à hauteur habituelle, mais il est alors nécessaire de réaliser des voies ferrées spéciales à grand gabarit, ce qui coûte très cher, et nécessite des délais de mise en service très long dès lors que ces voies devraient être construites sur de longues distances. De plus, les camions sont alors situés à une grande hauteur par rapport aux rails, ce qui est nuisible à l'équilibre du chargement, notamment à grande vitesse et dans les courbes.

On connaît aussi des wagons surbaissés, avec des roues aux dimensions habituelles, et dont le châssis est surbaissé entre les deux bogies. Mais il est impossible de charger des camions ou semi-remorques sur de tels wagons par leurs propres moyens, faute d'un espace suffisant pour les manoeuvrer entre les extrémités du wagon, qui sont nécessairement nettement plus hautes pour pouvoir reposer sur les bogies.

Pour tenter de remédier à ce problème, il est proposé dans le document WO-A-91 07301, de placer sur la partie centrale surbaissée du châssis un plancher de chargement intermédiaire qui peut être soulevé et pivoté horizontalement lors du chargement ou déchargement, pour le placer obliquement par rapport au châssis et ainsi dégager les extrémités du plancher pour permettre aux véhicules ou containers de passer directement d'un quai de chargement sur le plancher, ou inversement, selon la direction longitudinale du dit plancher. Mais la superposition du châssis et du plancher intermédiaire conduit à un accroissement notable de la hauteur du plancher par rapport au niveau des rails, et réduit donc la hauteur possible des véhicules ou containers transportables en respectant les gabarits des voies ferrées. De plus le système décrit dans ce document nécessite l'utilisation de moyens élévateurs pour soulever le plancher. Ces moyens élévateurs étant situés en position fixe sur l'aire de chargement, il serait donc nécessaire de positionner les wagons très précisément lors de ces opérations.

Par ailleurs, le document DE-A-4213947 décrit un système de chargement de wagons, dans lequel les bogies d'un wagon sont dirigés sur deux voies parallèles, de manière à placer le châssis et le plancher de chargement perpendiculairement à ces voies, le châssis pivotant sur des plate-forme liées aux bogies. Le plancher se trouve à un niveau élevé, très nettement au dessus des roues et des bogies. Le chargement ou déchargement des containers s'effectue par un déplacement, selon la direction longitudinale du châssis, directement du plancher du wagon à un plateau d'un véhicule routier orienté suivant cette direction. Mais il faut que les niveaux du plancher et du dit plateau soient sensiblement équivalents, ce qui crée des limitations importantes en ce qui concerne le type de véhicule adapté à ce système. Dans le cas du transport de véhicules routier, il serait nécessaire de prévoir un quai de hauteur adapté pour que ces véhicules puissent passer directement en roulant du plancher du wagon au quai, et vice-versa. De plus et surtout, le niveau élevé du plancher limite fortement la hauteur des véhicules transportables sur ces wagons en respectant les gabarits des voies ferrées.

La présente invention a pour but de remédier aux problèmes évoqués ci-dessus et vise à permettre le transport de camions ou semi-remorques de dimensions courantes sur des voies ferrées au gabarit habituel, en utilisant des bogies ou essieux avec des roues de dimensions classiques, et à rendre les chargements et déchargements plus pratiques et plus rapides.

Avec ces objectifs en vue, l'invention a notamment pour objet un wagon pour le transport de véhicules routiers ou de containers, comportant, vers chacune de ses extrémités, un bogie ayant une direction de roulement donnée sur une voie ferrée, et une plate-forme principale de chargement ayant une direction longitudinale et comportant un plancher de chargement, le dit plancher pouvant être orienté transversalement à la dite direction de roulement grâce à des articulations d'axe vertical entre la dite plate-forme et chacun des bogies, caractérisé en ce qu'il comporte des plates-formes d'extrémité portant chacune sur un bogie, les dites articulations relient la plate-forme principale avec les dites plates-formes d'extrémité, et les axes des dites articulations sont respectivement situés de l'un et l'autre coté du wagon.

Comme on le comprendra mieux par la suite, la position latérale des dites articulations permet, par un pivotement relatif de débattement suffisant de la plate-forme de chargement et des plates-formes d'extrémité, de dégager les extrémités de la plate-forme principale, latéralement par rapport aux plates-formes d'extrémité et aux bogies.

Cette disposition permet donc de placer le plancher à un niveau très bas, sans être limité par l'encombrement des articulations et sans que l'encombrement inévitable des bogies en hauteur ne soit une gêne pour un chargement autonome des véhicules transportés, directement à partir d'une aire de chargement située par exemple sensiblement au niveau de la voie. De plus, l'articulation étant située latéralement, elle peut être décalée longitudinalement en direction de la partie centrale du wagon, c'est-à-dire à une certaine distance de l'extrémité de la plate-forme principale. Ainsi, par pivotement relatif de la plate-forme principale et des plates-formes d'extrémité autour de l'axe de cette articulation, le wagon est "ouvert", c'est-à-dire que l'extrémité de la dite plate-forme principale est dégagée du bogie correspondant, qui ne constitue plus alors un obstacle pour un libre passage des véhicules, et ceci sans que l'angle du dit pivotement soit très important.

Le fait que le plancher puisse être très bas conduit aussi à abaisser le centre de gravité de son chargement, et du wagon dans son ensemble, ce qui améliore la sécurité en lui conférant plus de stabilité et notamment en réduisant les risques de basculement en cas de déraillement.

Un autre avantage est qu'il est possible d'utiliser des organes de roulement, bogies et essieux, et des organes de freinage, aux dimensions habituelles, classiquement utilisés sur les wagons courants.

Il est précisé que le terme "bogie" utilisé dans ce mémoire désigne aussi bien un bogie classique à deux ou trois essieux, qu'un ensemble de roulements à un seul essieu.

L'invention a aussi pour objet un procédé de chargement ou déchargement de véhicules routiers ou containers sur des wagons du type défini ci-dessus, caractérisé en ce qu'on fait pivoter la plate-forme centrale par rapport à au moins une des plate-forme d'extrémité avec un décalage angulaire suffisant pour permettre le passage des dits véhicules ou containers, dans la direction longitudinale de la plate-forme centrale, à coté de la dite plate-forme d'extrémité et on charge ou décharge un véhicule ou container en le faisant se déplacer d'une aire de chargement sur la dite plate-forme, ou vice-versa, selon la direction longitudinale de celle-ci.

Grâce à l'invention, dans la mesure où la dite plate-forme comprend un plancher de dimensions suffisantes pour y placer un des dits véhicules et sur lequel le dit véhicule peut rouler, on peut ainsi charger ou décharger aisément un camion ou semi-remorque, par exemple sur un wagon situé à un endroit quelconque d'une rame de wagons, et également charger ou décharger plusieurs wagons simultanément.

De plus, il est possible d'intercaler une ou plusieurs locomotives dans le milieu de la rame de wagons, ce qui permet de tracter des rames fortement chargées, sans accroître exagérément les efforts aux crochets d'attelage de la locomotive et des wagons de tête de rame.

Par ailleurs, du fait que le plancher de chargement peut être très près des rails, on peut ainsi permettre le chargement et le transport de véhicules routiers de grande hauteur tout en restant dans le gabarit normal des voies de chemin de fer.

Selon une première variante du procédé, pour faire pivoter la plate-forme centrale par rapport aux plates-formes d'extrémité, on engage le premier bogie sur une première voie, on engage le deuxième bogie sur une seconde voie parallèle à la première, et qui lui est reliée par un aiguillage, moyennant quoi la plate-forme principale s'oriente transversalement aux deux voies avec ses extrémités dirigées vers la dite aire de chargement située de part et d'autre des deux voies.

On peut alors déplacer le wagon selon la dite direction de roulement en faisant rouler un bogie sur chaque voie jusqu'à une position de chargement dans laquelle, le wagon étant arrêté, son chargement ou déchargement peut être effectué

Selon une autre variante, les bogies d'un wagon étant situés sur une même voie, on fait pivoter la plate-forme centrale par rapport aux plates-formes d'extrémité en faisant pivoter les plates-formes d'extrémité de manière à les orienter transversalement à la voie.

D'autres caractéristiques et avantages ressortiront de la description qui va être faite d'un mode de réalisation de l'invention. On se reportera aux dessins annexés dans lesquels :
- la figure 1 est une vue en perspective d'un wagon selon l'invention, en position "ouverte" de chargement ou déchargement, dans une première variante de mise en oeuvre du procédé, utilisant deux voies parallèles,
- la figure 2 est une vue de profil du wagon en position "fermée" de circulation normale lors du transport d'un tracteur avec semi-remorque,
- la figure 3 est une vue de dessus du wagon en position de circulation,
- la figure 4 est une vue de dessus, correspondante à la figure 1, en position de chargement ou déchargement,
- la figure 5 est une vue en coupe de la plate-forme principale, chargée d'un camion,
- la figure 6 est une vue en perspective d'une variante de réalisation du wagon,
- la figure 7 est une vue de dessus d'un ensemble de wagons lors de leur arrivée sur l'aire de chargement, dans le cas de la première variante de mise en oeuvre du procédé,
- la figure 8 est une vue de dessus des wagons lors du chargement ou déchargement des camions, dans la même variante,
- la figure 9 est une vue de dessus des wagons lors de leur déplacement sur les voies parallèles, reliés entre eux par des moyens de liaison,
- la figure 10 est une vue d'une variante de ces moyens de liaison,
- la figure 11 est une vue en coupe du wagon, dans une variante de réalisation sous forme de structure fermée,
- la figure 12 est une vue schématique partielle en perspective d'une extrémité du wagon selon la variante de la figure 11, en position de chargement,
- la figure 13 est une vue en coupe d'une autre variante de réalisation d'un wagon avec capot articulé, lors du chargement d'un camion,
- la figure 14 est une vue en coupe de ce wagon en position de transport,
- la figure 15 est une vue schématique d'un système de liaison des bogies aux plates-formes d'extrémités, lors du déplacement sur une voie droite,
- la figure 16 est une vue correspondante, lors du déplacement sur une voie courbe,
- la figure 17 est une vue de détail de l'extrémité de la plate-forme principale,
- la figure 18 est une vue schématique de dessus d'un ensemble de wagons dans une variante où une même plate-forme d'extrémité est utilisée pour deux wagons adjacents,
- la figure 19 est une vue schématique d'une seconde variante de mise en oeuvre du procédé, utilisant une seule voie dans l'aire de chargement et déchargement.
- la figure 20 est une vue d'une autre variante encore, utilisant une seule voie comportant des éléments de voie pivotants pour faire pivoter les bogies et plates-formes d'extrémité des wagons,
- la figure 21 montre encore une autre possibilité d'utilisation des wagons selon l'invention, ne nécessitant qu'un aiguillage de voie de type courant.

Le wagon, représenté sur les figures 1 à 5, comporte une plate-forme principale 1 comprenant un plancher 2 de chargement et deux longerons latéraux 3 assemblés pour former une poutre rigide de section en "U" (voir figure 5). Le plancher, de faible épaisseur, comporte dans sa partie médiane, un renfort 4 longitudinal ménageant, de chaque côté, des voies 5 de roulement pour les véhicules.

Le wagon comporte aussi deux plates-formes d'extrémité 6, 6' identiques, pourvues chacune d'un bogie 7, ici à deux essieux. On notera que les bogies pourraient aussi comporter trois essieux, ou, inversement, être remplacés par un ou plusieurs essieux liés directement à la plate-forme d'extrémité. Les essieux sont de type classique, et notamment équipés de roues de diamètre habituel, c'est-à-dire d'environ 920 mm.

La plate-forme d'extrémité est donc située au-dessus du bogie 7 et des roues 8, et porte classiquement à son extrémité 9 des tampons et un système d'attelage non représenté. Les dimensions de cette plate-forme d'extrémité sont telles que le bogie ne déborde pas de la plate-forme 6. Sur un côté de la plate-forme d'extrémité 6, est fixé rigidement un bras 10 renforcé, qui s'étend vers le milieu du wagon, au-delà du bord intérieur 11 de la plate-forme. L'extrémité de ce bras porte une articulation 12 d'axe vertical qui le relie à la plate-forme principale 1, sur un des longerons 3, pourvu à cet effet d'un gousset 13 de renfort. L'autre plate-forme d'extrémité est identique, son bras 10' se trouvant donc situé du côté du wagon opposé au bras 10, et relié à l'autre longeron par une articulation 12'.

Chaque longeron 3 comporte à son extrémité des moyens d'appui 14, 14' sur le bord intérieur 11 de la plate-forme d'extrémité. Ainsi, lorsque le wagon est en position de circulation normale (figure 2), ces moyens d'appui 14, 14' reposent sur la plate-forme d'extrémité et lui transmettent la charge de la plate-forme principale 1. Des moyens de blocages (non représentés) sont prévus entre ces moyens d'appui et la plate-forme d'extrémité, pour assurer la rigidité du wagon dans cette position et transmettre les efforts de traction.

Préférentiellement, le bord intérieur 11 de la plate-forme d'extrémité est incurvé, selon un arc de cercle ayant l'axe de l'articulation comme centre. Ainsi, lorsque le wagon est "ouvert", l'extrémité du longeron 3 pourvu de l'articulation 12 reste en appui, par le moyen d'appui 14, sur la plate-forme d'extrémité.

Lorsque le wagon est chargé d'un véhicule routier 15, camion ou semi-remorque, celui-ci est placé entre les longerons 3, ses roues reposant sur le plancher 2. On notera que les longerons 3, qui assurent la rigidité de la plate-forme 1, peuvent également servir de moyens de retenue au cas où le camion chargé se déplacerait latéralement. Comme on le voit bien sur les figures 2 et 5, le plancher de chargement 2 est situé à une très faible hauteur au-dessus des rails, par exemple 150 mm, ce qui est rendu possible, malgré la grande hauteur des plates-formes d'extrémités, par le fait que le plancher se trouve entre les bogies avant et arrière du wagon. Cette faible hauteur autorise le chargement de camions relativement hauts sans dépasser le gabarit normalisé des voies de chemin de fer classiques. Par ailleurs, les roues pouvant ainsi être de dimensions courantes, de tels wagons peuvent circuler à grande vitesse, par exemple 160 km/h, sans crainte d'échauffement excessif et sans usure trop rapide des roues.

Avant de poursuivre la description des autres éléments du wagon, on va maintenant décrire, en relation avec les figures 7 et 8, l'installation, ou "terminal", de chargement ou déchargement des véhicules transportés sur ces wagons.

Cette installation comporte une première voie ferrée 21, qui peut être dans l'alignement de la voie principale sur laquelle une rame de wagons arrive au terminal, et une seconde voie 22, parallèle à la première, et reliée à celle-ci par un aiguillage 23.

Lorsqu'un wagon 100 arrive à l'aiguillage, après avoir dégagé les moyens de blocage précédemment mentionnés, sa plate-forme avant 6 est dirigée vers une voie, par exemple la voie 22. Quand la plate-forme avant 6 est engagée sur cette voie, on actionne l'aiguillage 23 par des moyens de commande automatique, de manière qu'en poursuivant l'avancée du wagon, sa plate-forme arrière 6', s'engage sur l'autre voie 21. Ce faisant, la plate-forme principale 1 pivote par rapport aux deux plates-formes d'extrémité 6, 6', en se plaçant transversalement aux voies 21, 22. On notera que les plates-formes d'extrémité ont été dirigées respectivement vers les voies 21, 22, de manière que leurs articulations 12, 12' se trouvent du côté situé dans la zone 24 entre les voies. On notera aussi que les plates-formes d'extrémités adjacentes de deux wagons consécutifs 100, 101, doivent avoir leurs articulations respectives 12, 12'' situées du même côté, de manière que les plates-formes principales de deux wagons consécutifs pivotent dans des sens opposés.

Quand les wagons 100, 101 sont amenés dans leur position de chargement et déchargement (figure 8), leurs plates-formes principales respectives se trouvent donc orientées obliquement par rapport aux voies, faisant avec celles-ci un angle tel que les extrémités ouvertes des dites plates-formes principales sont entièrement dégagées des plates-formes d'extrémité, permettant ainsi aux camions 15 de monter ou descendre des wagons sans être gênés par les dites plates-formes d'extrémité.

La distance entre les voies 21, 22 est déterminée en fonction de la longueur des wagons de manière à permettre le dégagement total des extrémités des plates-formes principales, ce qui nécessite donc une inclinaison minimale de ces plates-formes par rapport aux voies. Par ailleurs, pour que cette inclinaison ne soit pas excessive, il est nécessaire que la distance dl entre l'axe de l'articulation 12 et l'extrémité de la plate-forme principale, qui détermine la longueur en porte-à-faux du bras 10, soit suffisante pour assurer le dit dégagement. Pratiquement, ceci se traduit par le fait que, en position de chargement, le coin 18 de la plate-forme d'extrémité, situé du côté opposé au bras 10 est sensiblement dans l'alignement du longeron 3 portant l'articulation 12 (figure 4).

De part et d'autre des deux voies se trouvent des aires de chargement 25 sur lesquelles les camions peuvent circuler. Ces aires sont situées à un niveau voisin de celui du dessus des rails des voies de sorte que les camions 15 peuvent passer de l'aire 25 au plancher sans dénivelé excessif, le passage étant facilité par des rampes rabattables dont sont pourvues les extrémités des plates-formes principales.

Une telle rampe 16 est représentée schématiquement figure 17. Elle est articulée horizontalement sur le bord d'extrémité du plancher pour pouvoir se rabattre vers le bas en reposant sur l'aire 25. Dans sa position relevée, elle constitue une porte d'extrémité de la plate-forme et participe à la rigidité de cette dernière. A cette fin, elle est munie de moyens 17 de liaison et de blocage sur les longerons 3, qui assurent une liaison rigide séparable avec ceux-ci et qui restent engagés tant que les wagons ne sont pas à l'arrêt, évitant ainsi une torsion de la plate-forme principale, notamment lors du déplacement de celle-ci en position transversale par rapport aux voies, position dans laquelle les moyens d'appui 14' ne reposent plus sur la plate-forme d'extrémité.

Les deux voies 21, 22 se rejoignent, comme indiqué précédemment, au niveau de l'aiguillage 23, à l'entrée du terminal de chargement. Un aiguillage similaire peut être prévu à l'autre extrémité du terminal, la longueur des voies 21, 22 étant telle qu'une rame complète de wagons ainsi que la ou les locomotives et des voitures d'accompagnement pour les chauffeurs des camions puissent y stationner en restant entre les deux aiguillages. Comme on le voit sur la figure 8, lorsque la rame est ainsi positionnée, les plates-formes principales sont disposées, en vue de dessus, en créneaux triangulaires. Grâce à cette disposition, les camions peuvent descendre des plates-formes principales en même temps de chaque côté de la rame, sans se gêner. Le chargement des autres camions peut se faire pratiquement en même temps que le déchargement, par l'autre extrémité de la plate-forme principale (selon les flèches indiquées sur la figure 8), ce qui permet des temps de chargement et déchargement très courts.

Comme on l'aura compris, la réalisation d'un terminal est très simple, et ne nécessite ni quais surélevés, ni portiques de déchargement. Les rails des voies peuvent être simplement encastrés dans le sol des aires de chargement 25, permettant à tous les véhicules de rouler sur ces aires sans être gênés par les rails.

Lors de l'arrivée des wagons au terminal, après passage à l'aiguillage, et de leur déplacement avec leurs bogies sur deux voies différentes, l'effort de traction de la locomotive tendrait à remettre les wagons en ligne en leur faisant subir des contraintes importantes, ainsi qu'aux rails. Pour éviter cela, il est prévu de relier entre elles les extrémités les plus éloignées de deux wagons adjacents. A cette fin, des moyens de liaison 26 tels que des câbles, chaînes ou barres de traction articulées sont fixés entre les extrémités des plates-formes principales des deux dits wagons 100, 101 (figure 9), avec des moyens de réglage et de tension 27, tels que enrouleurs ou similaires, pour pouvoir régler l'écartement entre les points de fixation de ces moyens de liaison, du fait que cet écartement varie tant que les bogies des wagons ne sont pas tous sur des zones de voies parallèles, ce qui est le cas à proximité des aiguillages. Lorsque les wagons sont remis en ligne pour circulation normale, ces moyens de liaison sont décrochés d'un wagon et enroulés ou rassemblés sur l'autre.

Selon une autre variante (représentée sur la figure 10), pour assurer la même fonction, le terminal est pourvu d'un système de câble 28 et de poulies de renvoi 29, 30, 31, 32. Le câble 28 passe entre les deux rails de chaque voie, et les bogies sont équipés de systèmes d'accrochage tels que des pinces 33, qui peuvent s'accrocher fermement sur le câble. Les poulies 29 à 32 sont agencées de manière que le câble 28, lorsqu'il est entraîné en translation dans la direction d'une voie 21, selon la flèche 34, se déplace dans le même sens sur l'autre voie 22. Lorsque le premier bogie du premier wagon situé derrière la locomotive s'est accroché sur le câble, il entraîne celui-ci dans son déplacement, et entraîne de ce fait tous les autres bogies des autres wagons qui s'accrochent successivement de la même manière sur le câble.

Si la structure des wagons, notamment celle des plates-formes principales, est suffisamment rigide, les plates-formes principales peuvent ne reposer, dans la position "ouverte" des wagons, que sur les articulations 12 et un des moyens d'appui 14. Pour alléger cette structure et/ou fournir un meilleur support des extrémités des plates-formes principales lors du déplacement des wagons sur le terminal, les plates-formes principales 1 sont pourvues de moyens support et de roulement 35 rétractables, schématiquement représentés sur la figure 1, adaptés vers l'extrémité 36 du longeron 3 situé du côté opposé à l'articulation 12. Ces moyens de support et de roulement comportent par exemple un vérin 37 qui porte des roues 38. Lorsque le wagon commence à s' ouvrir, les roues sont descendues grâce au vérin 37 jusqu'à reposer sur un chemin de roulement et de guidage 39 aménagé sur l'aire de chargement et longeant les voies 21, 22 à l'extérieur de celles-ci (figure 7). De tels moyens de roulement permettent de supporter en permanence l'angle 36 de la plate-forme principale le plus éloigné de l'articulation 12, lors du déplacement des wagons sur les voies parallèles 21, 22, et lors du déchargement ou chargement des camions. Lors du retour en position de circulation normale des wagons, ces moyens de support et de roulement sont relevés et dégagés pour permettre à la plate-forme principale de revenir en appui sur la plate-forme d'extrémité.

Selon une variante représentée figure 6, le soutien de l'angle 36, lors du déplacement des wagons en position transversale par rapport aux voies, peut être assuré par une potence 40 repliable, fixée et articulée sur la plate-forme d'extrémité 6 et dont l'extrémité est fixée de manière démontable sur l'extrémité du longeron 3 au niveau du dit angle 36. Lorsque le wagon est immobilisé, un vérin d'appui 41 lié à la plate-forme principale au voisinage de l'angle 36, vient s'appuyer sur le sol, puis l'extrémité de la potence est détachée du longeron 3 et la potence est repliée (comme indiqué dans la partie de droite de la figure 6) de manière à dégager l'extrémité de la plate-forme principale pour laisser le passage aux camions.

Sur la figure 6, on a également représenté une structure de renfort 42 du bras 10, fixée sur la plate-forme d'extrémité et comportant notamment une barre oblique de renfort 43, reliant l'axe de l'articulation 12 au côté opposé de la plate-forme d'extrémité, pour donner une meilleure rigidité au bras 10.

Dans un autre mode de réalisation (figure 11 et 12) le wagon comporte un capotage rigide 44 formant avec les plates-formes 1, 6, une structure de section fermée dont les dimensions extérieures sont déterminées de manière à rester dans le gabarit normalisé. Une telle structure fermée confère à l'ensemble du wagon une plus grande rigidité et une meilleure résistance à la torsion de la plate-forme principale en position ouverte du wagon. De plus, l'articulation 12 qui s'étend alors sur pratiquement toute la hauteur du côté du wagon, assure un meilleur maintien.

Les figures 13 et 14 montrent encore un autre mode de réalisation, dans lequel la rigidité du wagon est assurée essentiellement par la plate-forme de section en U décrite précédemment pour un wagon ouvert. Dans le but d'avoir une meilleure hydrodynamique lors de la circulation à grande vitesse, et aussi pour assurer une certaine protection aux camions, le wagon est pourvu d'un capotage léger, par exemple en plastique rigide, qui est préférentiellement composé de deux parties 46, 47. Chacune de ces parties est articulée selon un axe de pivotement horizontal 48, 49 sur un côté de la plate-forme principale 1, les deux parties se rejoignant au sommet 50 du wagon, au-dessus du camion 15. Lors du chargement ou du déchargement, les capots 46, 47 sont écartés l'un de l'autre (figure 13) par pivotement autour des dits axes 48, 49, ce qui laisse plus de place au camion en chargement entre ses angles supérieurs 15' et les dits capots, et facilite la manoeuvre du camion. Une fois le camion arrêté en place, les capots sont rapprochés et verrouillés (figure 14), et peuvent alors venir sans risque pratiquement au contact des angles supérieurs, ce qui permet de bénéficier au maximum de la place disponible tout en restant dans le gabarit.

Selon une autre disposition préférentielle, les bogies 7 sont liés aux plates-formes d'extrémité 6 par un système 51 de biellettes, agencés de manière que le bogie puisse pivoter par rapport à la plate-forme 6 autour d'un axe de pivot fictif 52 déporté vers la partie centrale du wagon, par rapport au centre du bogie. Cette disposition est schématisée sur les figures 15 et 16. Sur le dessin de la figure 15, on a représenté la position relative du bogie 7 par rapport à la plate-forme d'extrémité 6, lorsque le wagon circule sur une voie rectiligne. Dans une courbe, si le bogie était classiquement lié par un pivot central à la plate-forme, du fait de la grande longueur des wagons et de l'éloignement des bogies l'un de l'autre, la partie centrale du wagon se trouverait fortement décalée vers l'intérieur de la courbe, avec le risque de sortir du gabarit.

Ce déport est réduit lorsque le pivot des bogies est situé, même pour des wagons de grande longueur, plus vers le milieu du wagon. Le système de biellettes 51 permet de se rapprocher de ces conditions en créant un pivot fictif 52, plus éloigné de l'extrémité du wagon que le centre du bogie. Ainsi, dans une voie en courbe (figure 16), le bogie reste centré sur l'axe 53 de la voie, mais se trouve décalé latéralement par rapport à l'axe 54 du wagon, l'axe de pivot fictif 52 restant lui à l'aplomb de l'axe de la voie. Du point de vue du passage du wagon dans le gabarit, tout se passe donc comme si le bogie se trouvait au niveau du dit pivot fictif.

Selon une variante de réalisation des wagons, la plate-forme d'extrémité 55, 56 d'un wagon constitue également la plate-forme d'extrémité d'un wagon adjacent. Selon cette variante représentée schématiquement figure 18, une rame de wagon comprend plusieurs plates-formes 55, 56 montées sur bogies ou essieux, chaque plate-forme comportant, d'un même côté, deux bras 10, 10'', l'un des bras étant relié de même par une articulation 12 à une plate-forme principale 1, et l'autre bras étant relié à une autre plate-forme principale 1'. Chaque plate-forme 55, 56 est donc équivalente à un groupe de deux plates-formes d'extrémités adjacentes, telles que décrites précédemment. Les bras 10, 10'' d'une plate-forme 55 sont situés du côté opposé aux bras de la plate-forme 56 suivante pour permettre le positionnement en créneaux des plates-formes principales, décrit précédemment pour le chargement des véhicules. Dans cette variante, ce sont les articulations 12 qui, en pivotant légèrement, autorisent un désalignement des plates-formes dans les voies en courbe (la courbure de voie représentée figure 18 a été volontairement exagérée). Les bras 10, 10'' pourraient également être disposés sur des côtés opposés de la plate-forme d'extrémité commune à deux wagons et qui comporte alors deux bogies articulés. Dans ce cas, cette plate-forme d'extrémité est placée elle-même transversalement aux voies avec ses deux bogies situés respectivement sur les deux voies, toutes les plates-formes principales étant alors orientées parallèlement.

Il est également possible d'utiliser le wagon articulé conforme à l'invention dans un terminal de chargement et déchargement comportant une seule voie, selon les variantes représentées aux figures 19 et 20.

Dans le cas représenté figure 19, les plates-formes d'extrémité des wagons sont montées pivotantes sur les bogies, et des moyens sont prévus pour faire pivoter la dite plate-forme centrale par rapport aux dites plates-formes d'extrémité, de manière à dégager les extrémités du plancher de chargement. Pour cela, les wagons sont amené sur la voie 71 en position normale de circulation, puis y sont arrêtés. On fait alors pivoter les plates-formes d'extrémité 6, 6' sur elles-même (flèches 72), les bogies 7 restant en position dans l'axe de la voie. On arrête la rotation des plates-formes d'extrémité lorsque les extrémités de la plate-forme principale 1 sont suffisamment dégagées pour autoriser le passage des véhicules. Le mouvement de rotation des plates-formes d'extrémité peut être assuré par un actionneur, tel que vérin, moteur électrique, etc., disposé à cet effet sur le wagon, agissant soit entre la plate-forme d'extrémité et le bogie correspondant, l'articulation entre la plate-forme d'extrémité et la plate-forme principale étant alors de pivotement libre, soit entre les dites plates-formes principales et d'extrémité, auquel cas c'est le pivotement de la plate-forme d'extrémité sur le bogie qui est libre.

Ces actionneurs peuvent aussi être disposés sur le terminal, à poste fixe. Dans ce cas, un système de positionnement des wagons par rapport aux dits actionneurs peut être nécessaire.

Dans la variante représentée figure 20, le pivotement des plates-formes d'extrémité est provoqué par le pivotement des bogies eux-même, auxquels dans ce cas les plates-formes d'extrémité sont liées. A cet effet, la voie 71 comporte des éléments de voie 75 pivotants selon un axe vertical situé dans l'axe de la voie, constituant de petites plaques tournantes ayant un diamètre légèrement supérieur à la longueur d'un bogie, et des moyens d'entraînement, non représentés, pour faire pivoter les dits éléments de voies (flèches 76).

Pour le déchargement ou le chargement, les wagons sont mis en place de manière que les bogies soient positionnés sur les dits éléments de voie. En commandant la rotation de ceux-ci, on provoque une orientation des plates-formes d'extrémité, supportées par les bogies et liées en rotation à ceux-ci, transversalement à la direction générale de la voie, la plate-forme principale 1 se trouvant également orientée transversalement à la dite direction générale de la voie, ses extrémités étant dirigées vers l'aire de chargement 25.

On notera que, comme on peut le voir sur les figures 19 et 20, dans les deux variantes qui viennent d'être décrites, les axes d'articulation entre la plate-forme principale et les plates-formes d'extrémité peuvent être très proches des bogies, dans la mesure où le pivotement des plates-formes d'extrémité peut être assuré avec une grande amplitude angulaire.

La figure 21 illustre une autre possibilité d'utiliser un wagon articulé conforme à l'invention, dans le cas ou le wagon n'est pas intégré dans une rame. Le chargement ou déchargement ne nécessite plus alors de terminal spécialisé et peut alors être effectué dans n'importe quelle gare ou embranchement ferroviaire particulier disposant d'un simple aiguillage ayant au moins une voie encastrée dans une aire de manoeuvre de véhicules ou une chaussée.

Dans ce cas, à l'aide d'une locomotive, d'un tracteur routier ou d'un treuil de halage, on déplace le wagon vers la pointe de l'aiguillage (flèche 78), puis on dirige le bogie 79 situé vers l'avant vers la voie déviée 80, en maintenant une roulette 81, fixée à l'extrémité de la plate-forme principale 1, sur le rail 77 de la voie principale 71 qui se trouve du coté opposé à la dite voie déviée. On arrête le déplacement du wagon dés que l'écartement de la plate-forme d'extrémité dégage suffisamment l'extrémité de la plate-forme principale pour autoriser le passage des véhicules. La roulette 81 sert de guide pour la plate-forme principale et sert aussi à supporter partiellement la charge de la plate forme principale, qui se trouve en porte-à-faux suite à l'écartement de la plate-forme d'extrémité. Cette roulette est repliable sous la plate-forme principale lorsque le wagon est ramené en position de circulation.

Les wagons selon l'invention peuvent aussi être utilisés pour le transport de containers de grandes dimensions, ainsi que pour le transport de véhicules de transport en commun ou de voitures particulières sur un ou deux niveaux.

## Revendications

1. Wagon pour le transport de véhicules routiers (15) ou de containers, comportant vers chacune de ses extrémités, un bogie (7) ayant une direction de roulement donnée sur une voie ferrée, et une plate-forme principale (1) ayant une direction longitudinale et comportant un plancher (2) de chargement, le dit plancher pouvant être orienté transversalement à la dite direction de roulement grâce à des articulations d'axe vertical entre la dite plate-forme et chacun des bogies, caractérisé en ce qu'il comporte des plates-formes d'extrémité (6, 6') portant chacune sur un bogie (7), les dites articulations relient la plate-forme principale avec les dites plates-formes d'extrémité, et les axes des dites articulations (12, 12') sont respectivement situés de l'un et l'autre coté du wagon.

2. Wagon selon la revendication 1, caractérisé en ce qu'il comporte une plate-forme d'extrémité avant (6) et une plate-forme d'extrémité arrière (6'), chaque plate-forme d'extrémité portant sur un bogie respectif (7,7') et comportant latéralement un bras (10,10') qui s'étend dans la dite direction de roulement, vers l'extrémité opposée du wagon, à distance d'un bord intérieur (11,11') de chacune desdites plate-forme d'extrémité, et qui porte à son extrémité la dite articulation (12,12').

3. Wagon selon la revendication 2, caractérisé en ce que la plate-forme principale (1) comporte un plancher (2) et deux longerons (3) latéraux assemblés pour former une section en "U", chaque longeron comportant à ses extrémités des moyens d'appui (14) sur le dit bord intérieur (11) de la plate-forme d'extrémité correspondante.

4. Wagon selon l'une des revendications 2 ou 3, caractérisé en ce que la plate-forme principale (1) comporte, à chaque extrémité, au voisinage du coin (36) situé du côté opposé à celui où se trouve l'articulation, des moyens de support (35, 41) rétractables pouvant prendre appui sur le sol.

5. Wagon selon la revendication 4, caractérisé en ce que les dits moyens de support (35) comportent des moyens de roulement (38) sur le sol.

6. Wagon selon l'une des revendications 1 à 5, caractérisé en ce qu'il comporte un capotage (45) formant avec les plates-formes une structure de section fermée.

7. Wagon selon l'une des revendications 1 à 5, caractérisé en ce qu'il comporte un capotage (45) en deux parties, chaque partie (46, 47) étant articulée selon un axe de pivotement horizontal (48, 49) sur un côté de la plate-forme principale (1), les deux parties se rejoignant dans une partie supérieure (50) du wagon et pouvant être écartées par pivotement autour des dits axes de pivotement.

8. Wagon selon l'une des revendications 1 à 7, caractérisé en ce que les bogies (7) sont liés aux plates-formes d'extrémité (6) par un système (51) de biellettes, agencés de manière que le bogie puisse pivoter par rapport à la plate-forme (6) autour d'un axe de pivot fictif (52) déporté vers la partie centrale du wagon, par rapport au centre du bogie.

9. Wagon selon la revendication 3, caractérisé en ce que la plate-forme principale (1) comporte à chaque extrémité une rampe (16) rabattable articulée sur le plancher (2) et comportant des moyens (17) pour assurer une liaison rigide séparable avec les longerons (3).

10. Wagon selon l'une des revendications 1 à 9, caractérisé en ce qu'une plate-forme d'extrémité (55, 56) d'un wagon constitue également la plate-forme d'extrémité d'un wagon adjacent.

11. Wagon selon l'une des revendications 1 à 10, caractérisé en ce que les plates-formes d'extrémité (6, 6') sont montées pivotantes sur les bogies (7), et en ce qu'il comporte des moyens pour faire pivoter la dite plate-forme centrale par rapport aux dites plates-formes d'extrémité.

12. Procédé de chargement ou déchargement de véhicules routiers ou containers sur des wagons selon l'une quelconque des revendications précédentes, caractérisé en ce qu'on fait pivoter la plate-forme centrale (1) par rapport à au moins une des plate-forme d'extrémité (6, 6') avec un décalage angulaire suffisant pour permettre le passage des dits véhicules ou containers, dans la direction longitudinale de la plate-forme centrale, à coté de la dite plate-forme d'extrémité et on charge ou décharge un véhicule ou container en le faisant se déplacer d'une aire (25) de chargement sur la dite plate-forme, ou vice-versa, selon la direction longitudinale de celle-ci.

13. Procédé selon la revendication 12, caractérisé en ce que, pour faire pivoter la plate-forme centrale par rapport aux plates-formes d'extrémité, on engage le premier bogie sur une première voie (21), on engage le deuxième bogie sur une seconde voie (22) parallèle à la première, et qui lui est reliée par un aiguillage (23), moyennant quoi la plate-forme principale (1) s'oriente transversalement aux deux voies avec ses extrémités dirigées vers la dite aire (25) de chargement située de part et d'autre des deux voies (21, 22).

14. Procédé selon la revendication 12, caractérisé en ce que, les bogies d'un wagon étant situés sur une même voie (71), on fait pivoter la plate-forme centrale (1) par rapport aux plates-formes d'extrémité en faisant pivoter les plates-formes d'extrémité (6, 6') de manière à les orienter transversalement à la voie.

15. Système de chargement et déchargement de véhicules routiers (15) sur des wagons, pour la mise en oeuvre du procédé selon la revendication 13, caractérisé en ce qu'il comporte une première voie ferrée (21), une voie ferrée secondaire (22), parallèle à la première voie ferrée et éloignée de celle-ci d'une distance prédéterminée en fonction de la longueur des wagons, et qui lui est reliée par un aiguillage (23), une aire de chargement (25) située, de part et d'autre des deux voies, sensiblement au niveau des dites voies, et des moyens pour commander l'aiguillage (23) de manière à diriger l'un des bogies de chaque wagon sur une des voies et l'autre bogie sur l'autre voie, de manière que la plate-forme principale (1) se trouve orientée transversalement à la direction des voies, ses extrémités étant dirigées vers la dite aire de chargement.

16. Système selon la revendications 15, utilisant des wagons selon la revendication 5, caractérisé en ce qu'il comporte un chemin de roulement (39), disposé le long des deux voies et à l'extérieur de celles-ci, pour des moyens de roulements (35) rétractables adaptés sur les plates-formes des wagons.

17. Système selon la revendication 15, caractérisé en ce qu'il comporte des moyens de liaison (26) des extrémités les plus distantes de deux wagons adjacents.

18. Système selon la revendication 17, caractérisé en ce que les dits moyens de liaison sont constitués par un câble (28) sur lesquels s'accrochent les bogies situés successivement sur une même voie, le câble étant entraîné en translation dans la direction de cette voie.

19. Système de chargement et déchargement de véhicules routiers (15) sur des wagons, pour la mise en oeuvre du procédé selon la revendication 14, caractérisé en ce qu'il comporte une voie ferrée (71), une aire de chargement (25) située, de part et d'autre de la dite voie, sensiblement au niveau de celle- ci, et des moyens pour faire pivoter des éléments (75) de la dite voie sur lesquels peuvent être placés les bogies, de manière que, lorsque au moins un bogie d'un wagon est positionné sur un des dits éléments de voie, le pivotement du dit élément provoque une orientation de la plate-forme d'extrémité (6, 6') supportée par le dit bogie transversalement à la direction générale de la voie, la plate-forme principale (1) se trouvant orientée transversalement à la dite direction générale de la voie, ses extrémités étant dirigées vers la dite aire de chargement.

## Claims

1. Wagon for transporting road vehicles (15) or containers, having, towards each of its ends, a bogie (7) having a given direction of travel on a railway track, and a main platform (1) having a longitudinal direction and incorporating a loading deck (2), the said deck being able to be oriented transversely to the said direction of travel by means of vertical-axis articulations between the said platform and each of the bogies, characterised in that it includes end platforms (6, 6') each bearing on a bogie (7), the said articulations connect the main platform to the said end platforms, and the axes of the said articulations (12, 12') are respectively situated on each side of the wagon.

2. Wagon according to Claim 1, characterised in that it includes a front end platform (6) and a rear end platform (6'), each end platform bearing on a respective bogie (7, 7') and having laterally an arm (10, 10') which extends in the said direction of travel, towards the opposite end of the wagon, at a distance from an inner edge (11, 11') of each of the said end platforms, and which carries at its end the said articulation (12, 12').

3. Wagon according to Claim 2, characterised in that the main platform (1) has a deck (2) and two lateral longitudinal members (3) assembled to form a U-shaped section, each longitudinal member having at its ends means (14) bearing on the said inner edge (11) of the corresponding end platform.

4. Wagon according to one of Claims 2 or 3, characterised in that the main platform (1) has, at each end, in the vicinity of the corner (36) situated at the opposite side to the one where the articulation is located, retractable support means (35, 41) able to bear on the ground.

5. Wagon according to Claim 4, characterised in that the said support means (35) include means (38) of travelling on the ground.

6. Wagon according to one of Claims 1 to 5, characterised in that it has a cowling (45) forming with the platforms a structure of closed cross section.

7. Wagon according to one of Claims 1 to 5, characterised in that it has a cowling (45) in two parts, each part (46, 47) being articulated on a horizontal pivot axis (48, 49) on one side of the main platform (1), the two parts joining in a top part (50) of the wagon and able to be separated by pivoting about the said pivot axes.

8. Wagon according to one of Claims 1 to 7, characterised in that the bogies (7) are connected to the end platforms (6) by a system (51) of links, arranged so that the bogie can pivot with respect to the platform (6) about a notional (fictitious) pivot axis (52) offset towards the central part of the wagon, with respect to the centre of the bogie.

9. Wagon according to Claim 3, characterised in that the main platform (1) has at each end a foldable ramp (16) hinged on the deck (2) and having means (17) for providing a separable rigid connection with the longitudinal members (3).

10. Wagon according to one of Claims 1 to 9, characterised in that an end platform (55, 56) of one wagon also constitutes the end platform of an adjacent wagon.

11. Wagon according to one of Claims 1 to 10, characterised in that the end platforms (6, 6') are pivotally mounted on the bogies (7), and in that it includes means for causing the said central platform to pivot with respect to the said end platforms.

12. Method of loading or unloading road vehicles or containers onto or from wagons according to any one of the preceding claims, characterised in that the central platform (1) is caused to pivot with respect to at least one of the end platforms (6, 6') with sufficient angular offset to enable the said vehicles or containers to pass, in the longitudinal direction of the central platform, alongside the said end platform, and a vehicle or container is loaded or unloaded by causing it to move from a loading area (25) onto the said platform, or vice versa, in the longitudinal direction of the latter.

13. Method according to Claim 12, characterised in that, in order to cause the central platform to pivot with respect to the end platforms, the first bogie is engaged on a first track (21), the second bogie is engaged on a second track (22) parallel to the first, and which is connected thereto by a set of points (23), by means of which the main platform (1) is oriented transversely to the two tracks with its ends directed towards the said loading area (25) situated on each side of the two tracks (21, 22).

14. Method according to Claim 12, characterised in that, the bogies on a wagon being situated on one and the same track (71), the central platform (1) is caused to pivot with respect to the end platforms whilst causing the end platforms (6, 6') to pivot so as to orient them transversely to the track.

15. System of loading and unloading road vehicles (15) onto and from wagons, for implementing the method according to Claim 13, characterised in that it includes a first railway track (21), a secondary railway track (22) parallel to the first railway track and separated therefrom by a predetermined distance depending on the length of the wagons and which is connected thereto by a set of points (23), a loading area (25) situated on each side of the two tracks, substantially at the level of the said tracks, and means for controlling the set of points (23) so as to direct one of the bogies on each wagon onto one of the tracks and the other bogie onto the other track, so that the main platform (1) is oriented transversely to the direction of the tracks, its ends being directed towards the said loading area.

16. System according to Claim 15, using wagons according to Claim 5, characterised in that it has a running path (39), disposed along the two tracks and outside them, for retractable running means (35) adapted to the platforms of the wagons.

17. System according to Claim 15, characterised in that it includes means (26) of connecting the most distant ends of two adjacent wagons.

18. System according to Claim 17, characterised in that the said connection means consist of a cable (28) onto which the bogies situated in succession on one and the same track are attached, the cable being drawn in translational movement in the direction of this track.

19. System for loading and unloading road vehicles (15) onto and from wagons, for implementing the method according to Claim 14, characterised in that it includes a railway track (71), a loading area (25) situated on each side of the said track, substantially at the level thereof, and means for pivoting components (75) of the said track on which the bogies can be placed, so that, when at least one bogie on a wagon is positioned on one of the said track components, the pivoting of the said component brings about an orientation of the end platform (6, 6') supported by the said bogie transversely to the overall direction of the track, the main platform (1) being oriented transversely to the said overall direction of the track, its ends being directed towards the said loading area.

## Patentansprüche

1. Waggon zum Transport von Straßenfahrzeugen (15) oder Containern, der zu jedem seiner Enden hin ein Fahrgestell (7) aufweist, das eine zu einem Schienenstrang gegebene Laufrichtung hat, sowie eine Hauptplattform (1), die eine Längsrichtung aufweist und einen Ladeboden (2) aufweist, welcher Boden quer zu der genannten Laufrichtung ausgerichtet sein kann, und zwar dank Gelenken mit vertikaler Achse zwischen der Plattform und jedem der Fahrgestelle, dadurch gekennzeichnet, daß er Endplattformen (6, 6') umfaßt, die jeweils auf einem Fahrgestell (7) ruhen, wobei die Gelenke die Hauptplattform mit den Endplattformen verbinden, und die Achsen dieser Gelenke (12, 12') befinden sich diesseits bzw. jenseits des Waggons.

2. Waggon nach Anspruch 1, dadurch gekennzeichnet, daß er eine vordere Endplattform (6) und eine hintere Endplattform (6') umfaßt, wobei jede Endplattform auf einem entsprechenden Fahrgestell (7, 7') ruht und seitlich einen Arm (10, 10') aufweist, der sich in Laufrichtung zum entgegengesetzten Ende des Waggons hin erstreckt, und zwar mit Abstand von einem Innenrand (11, 11') jeder der Endplattformen, und der an seinem Ende das Gelenk (12, 12') trägt.

3. Waggon nach Anspruch 2, dadurch gekennzeichnet, daß die Hauptplattform (1) einen Boden (2) und zwei seitliche Längsträger (3) umfaßt, die so zusammengefügt sind, daß sie einen U-förmigen Querschnitt bilden, wobei jeder Längstrtäger an seinen Enden Vorrichtungen (14) zum Aufliegen auf dem Innenrand (11) der entsprechenden Endplattform aufweist.

4. Waggon nach einem der Ansprüche 2 oder 3, dadurch gekennzeichnet, daß die Hauptplattform (1) an jedem Ende nahe dem Winkel (36), der sich auf der entgegengesetzten Seite zu der Seite befindet, auf der sich das Gelenk befindet, einziehbare Stützvorrichtungen (35, 41) aufweist, die geeignet sind, am Boden aufzuliegen.

5. Waggon nach Anspruch 4, dadurch gekennzeichnet, daß die Stützvorrichtungen (35) Vorrichtungen (38) zum Rollen auf dem Boden aufweisen.

6. Waggon nach einem der Ansprüche 1 bis 5, dadurch gekennzeichnet, daß er eine Abdeckung (45) aufweist, die mit den Plattformen einen Aufbau mit geschlossenem Querschnitt bildet.

7. Waggon nach einem der Ansprüche 1 bis 5, dadurch gekennzeichnet, daß er eine zweiteilige Abdeckung (45) aufweist, von der jeder Teil (46, 47) entsprechend einer horizontalen Schwenkachse (48, 49) an eine Seite der Hauptplattform (1) angelenkt ist, wobei sich beide Teile in einem oberen Bereich (50) des Waggons treffen und durch Schwenken um die genannten Schwenkachsen voneinander entfernt werden können.

8. Waggon nach einem der Ansprüche 1 bis 7, dadurch gekennzeichnet, daß die Fahrgestelle (7) mit den Endplattformen (6) über ein System von Schwingarmen (51) verbunden sind, die so angeordnet sind, daß das Fahrgestell bezüglich der Plattform (6) um eine fiktive Schwenkachse (52) schwenken kann, die zum mittleren Bereich des Waggons hin bezüglich dem Mittelpunkt des Fahrgestells versetzt ist.

9. Waggon nach Anspruch 3, dadurch gekennzeichnet, daß die Hauptplattform (1) an jedem Ende eine herunterklappbare Rampe (16) aufweist, die an den Boden (2) angelenkt ist und Vorrichtungen (17) zum Herstellen einer trennbaren starren Verbindung mit den Längsträgern (3) aufweist.

10. Waggon nach einem der Ansprüche 1 bis 9, dadurch gekennzeichnet, daß eine Endplattform (55, 56) eines Waggons auch die Endplattform eines angrenzenden Waggons bildet.

11. Waggon nach einem der Ansprüche 1 bis 10, dadurch gekennzeichnet, daß die Endplattformen (6, 6') schwenkbar an die Fahrgestelle (7) montiert sind, sowie dadurch, daß er Vorrichtungen aufweist, mit denen die Mittelplattform bezüglich der Endplattformen geschwenkt werden kann.

12. Verfahren zum Be- oder Entladen von Straßenfahrzeugen oder Containern auf Waggons nach einem der vorstehenden Ansprüche, dadurch gekennzeichnet, daß man die Mittelplattform (1) bezüglich mindestens einer der Endplattformen (6, 6') mit einem Winkelabstand schwenkt, der ausreicht, um das Vorbeiführen der Fahrzeuge oder Container in Längsrichtung der Mittelplattform neben der Endplattform zu gestatten, und man ein Fahrzeug oder einen Container be- oder entlädt, indem man ihn von einem Ladeplatz (25) auf die Plattform oder umgekehrt in Längsrichtung derselben bewegt.

13. Verfahren nach Anspruch 12, dadurch gekennzeichnet, daß man zum Schwenken der Mittelplattform bezüglich den Endplattformen das erste Fahrgestell auf ein erstes Gleis (21) und das zweite Fahrgestell auf ein zweites, zum ersten paralleles Gleis (22) setzt, das mittels einer Weiche (23) mit ihm verbunden ist, durch welche sich die Hauptplattform (1) quer zu den beiden Gleisen ausrichtet, wobei ihre Enden zu dem Ladeplatz (25) hin gerichtet sind, der sich beidseits der beiden Gleise (21, 22) befindet.

14. Verfahren nach Anspruch 12, dadurch gekennzeichnet, daß man bei Anordnung der Fahrgestelle eines Waggons auf ein und demselbem Gleis (71) die Mittelplattform (1) bezüglich den Endplattformen schwenkt, indem man die Endplattformen (6, 6') in der Weise schwenkt, daß sie quer zum Schienenstrang ausgerichtet sind.

15. Verfahren zum Be- oder Entladen von Straßenfahrzeugen (15) auf Waggons zur Anwendung des Verfahrens nach Anspruch 13, dadurch gekennzeichnet, daß es ein erstes Eisenbahngleis (21) und ein zweites, zu dem ersten paralleles und von diesem je nach Länge der Waggons in einem vorbestimmten Abstand entferntes Eisenbahngleis (22), das mit diesem mittels einer Weiche (23) verbunden ist, einen Ladeplatz (25), der sich beidseits der beiden Gleise im wesentlichen in Höhe dieser Gleise befindet, sowie Vorrichtungen zum Steuern der Weiche (23) dahingehend umfaßt, daß eines der Fahrgestelle jedes Waggons auf eines der Gleise und das andere Fahrgestell auf das andere Gleis geführt wird, so daß die Hauptplattform (1) quer zur Richtung der Gleise ausgerichtet ist, wobei ihre Enden zu dem Ladeplatz hin zeigen.

16. Verfahren nach Anspruch 15, bei dem Waggons nach Anspruch 5 eingesetzt werden, dadurch gekennzeichnet, daß es einen Rollweg (39) umfaßt, der entlang der beiden Gleise und außerhalb dieser für einziehbare Rollvorrichtungen (35) angeordnet ist, die an den Plattformen der Waggons angebracht sind.

17. Verfahren nach Anspruch 15, dadurch gekennzeichnet, daß es Vorrichtungen (26) zum Verbinden der am weitesten entfernten Enden zweier angrenzender Waggons umfaßt.

18. Verfahren nach Anspruch 17, dadurch gekennzeichnet, daß die Verbindungsvorrichtungen aus einem Kabel (28) bestehen, an dem die auf einem Gleis hintereinander befindlichen Fahrgestelle eingehängt werden, wobei das Kabel durch Parallelverschiebung in Richtung dieses Gleises mitgenommen wird.

19. Verfahren zum Be- oder Entladen von Straßenfahrzeugen (15) auf Waggons zur Anwendung des Verfahrens nach Anspruch 14, dadurch gekennzeichnet, daß es ein Eisenbahngleis (71), einen Ladeplatz (25), der sich beidseits dieses Gleises im wesentlichen in Höhe desselben befindet, sowie Vorrichtungen zum Schwenken von Elementen (75) dieses Gleises umfaßt, auf denen die Fahrgestelle angeordnet werden können, in der Weise, daß, wenn mindestens ein Fahrgestell eines Waggons auf einem dieser Gleiselemente positioniert ist, das Schwenken dieses Elements eine Ausrichtung der Endplattform (6, 6') bewirkt, die von dem Fahrgestell quer zur Gesamtrichtung des Gleises getragen wird, wobei die Hauptplattform (1) quer zu der Gesamtrichtung des Gleises ausgerichtet ist und ihre Enden zu dem Ladeplatz hin weisen.
